# EUROPÄISCHE PATENTSCHRIFT

(11) **EP 2 590 437 B1**
(45) Veröffentlichungstag und Bekanntmachung des Hinweises auf die Patenterteilung: **23.09.2015**
(21) Anmeldenummer: 12190159.9
(22) Anmeldetag: 26.10.2012
(51) Int. Cl.: H04R 25/00

(54) **Periodisches Adaptieren einer Rückkopplungsunterdrückungseinrichtung**
Periodic adaptation of a feedback suppression device
Adaptation périodique d'un dispositif de suppression de l'effet Larsen

(30) Priorität: 03.11.2011 DE 102011085668
(43) Veröffentlichungstag der Anmeldung: 08.05.2013
(73) Patentinhaber: Siemens Medical Instruments Pte. Ltd., Singapore 139959 (SG)
(72) Erfinder: Pape, Sebastian, 91054 Erlangen (DE); Wurzbacher, Tobias, 90765 Fürth (DE)
(74) Vertreter: FDST Patentanwälte

(56) Entgegenhaltungen:
- US-A1- 2006 008 076
- US-A1- 2007 258 579
- US-A1- 2008 279 395
- US-A1- 2011 164 762
- US-B1- 6 418 227

## Beschreibung

Die vorliegende Erfindung betrifft ein Verfahren zum Adaptieren einer Rückkopplungsunterdrückungseinrichtung einer Hörvorrichtung an eine vorgegebene Situation durch Aktivieren eines Adaptionsvorgangs der Rückkopplungsunterdrückungseinrichtung und Durchführen des Adaptionsvorgangs der Rückkopplungsunterdrückungseinrichtung. Darüber hinaus betrifft die vorliegende Erfindung eine entsprechende Rückkopplungsunterdrückungseinrichtung. Unter dem Begriff Hörvorrichtung wird hier jedes im oder am Ohr tragbare, einen Hörreiz auslösende Gerät, insbesondere ein Hörgerät, ein Headset, Kopfhörer und dergleichen, verstanden.

Hörgeräte sind tragbare Hörvorrichtungen, die zur Versorgung von Schwerhörenden dienen. Um den zahlreichen individuellen Bedürfnissen entgegenzukommen, werden unterschiedliche Bauformen von Hörgeräten wie Hinter-dem-Ohr-Hörgeräte (HdO), Hörgerät mit externem Hörer (RIC: receiver in the canal) und In-dem-Ohr-Hörgeräte (IdO), z.B. auch Concha-Hörgeräte oder Kanal-Hörgeräte (ITE, CIC), bereitgestellt. Die beispielhaft aufgeführten Hörgeräte werden am Außenohr oder im Gehörgang getragen. Darüber hinaus stehen auf dem Markt aber auch Knochenleitungshörhilfen, implantierbare oder vibrotaktile Hörhilfen zur Verfügung. Dabei erfolgt die Stimulation des geschädigten Gehörs entweder mechanisch oder elektrisch.

Hörgeräte besitzen prinzipiell als wesentliche Komponenten einen Eingangswandler, einen Verstärker und einen Ausgangswandler. Der Eingangswandler ist in der Regel ein Schallempfänger, z. B. ein Mikrofon, und/oder ein elektromagnetischer Empfänger, z. B. eine Induktionsspule. Der Ausgangswandler ist meist als elektroakustischer Wandler, z. B. Miniaturlautsprecher, oder als elektromechanischer Wandler, z. B. Knochenleitungshörer, realisiert. Der Verstärker ist üblicherweise in eine Signalverarbeitungseinheit integriert. Dieser prinzipielle Aufbau ist in FIG 1 am Beispiel eines Hinter-dem-Ohr-Hörgeräts dargestellt. In ein Hörgerätegehäuse 1 zum Tragen hinter dem Ohr sind ein oder mehrere Mikrofone 2 zur Aufnahme des Schalls aus der Umgebung eingebaut. Eine Signalverarbeitungseinheit 3, die ebenfalls in das Hörgerätegehäuse 1 integriert ist, verarbeitet die Mikrofonsignale und verstärkt sie. Das Ausgangssignal der Signalverarbeitungseinheit 3 wird an einen Lautsprecher bzw. Hörer 4 übertragen, der ein akustisches Signal ausgibt. Der Schall wird gegebenenfalls über einen Schallschlauch, der mit einer Otoplastik im Gehörgang fixiert ist, zum Trommelfell des Geräteträgers übertragen. Die Energieversorgung des Hörgeräts und insbesondere die der Signalverarbeitungseinheit 3 erfolgt durch eine ebenfalls ins Hörgerätegehäuse 1 integrierte Batterie 5.

Die vorliegende Erfindung kann nicht nur für Hörvorrichtungen, sondern generell für Audiosysteme angewandt werden, die mindestens ein Mikrofon zur Aufnahme von Umgebungsschall, eine nachfolgende Signalverarbeitung des Mikrofonsignals (z. B. Verstärkung) und eine Ausgabe des verarbeiteten Signals durch einen Wandler (z. B. Lautsprecher) an die Umgebung aufweisen. Ein Hörgerät ist beispielsweise ein derartiges Audiosystem.

Ein sehr unangenehmer Zustand eines solchen Audiosystems ist sogenanntes "Rückkopplungspfeifen". In bekannter Weise entsteht nämlich akustische Rückkopplung, wenn der vom Wandler abgegebene Schall erneut durch das Mikrofon in das Audiosystem eintritt und dort wieder verstärkt wird. Es ergibt sich dabei eine geschlossene Schleife(Mikrofon-> Verstärkung-> Wandler-> Mikrofon usw.), und Rückkopplungspfeifen tritt auf, wenn die Verstärkung einen gewissen Schwellwert übersteigt.

Das unerwünschte Pfeifen kann durch eine Rückkopplungsunterdrückungseinrichtung reduziert oder gar eliminiert werden. Bei bekannten Rückkopplungsunterdrückungssystemen modelliert ein adaptives Filter die zeitvariante Impulsantwort g des akustischen Rückkopplungspfads. Ein gängiges Beispiel für eine Adaptionsregel zum Aktualisieren von Filterkoeffizienten h ist ein normalisierter NLMS-Algorithmus (normalisiertes kleinstes Fehlerquadrat): $h ⁢ \left(k+1\right) = h \left(k\right) + μ \left[\left({e}^{*}\left(k\right) x \left(k\right)\right)/\left({x}^{*}\left(k\right) x \left(k\right)\right)\right] .$

In dieser Gleichung repräsentiert k den diskreten Zeitindex, x das Eingangssignal des Rückkopplungsunterdrückungssystems, e=m-c ein durch die Differenz des Mikrofonsignals m und das Rückkopplungskompensationssignal c definiertes Fehlersignal, µ den Schrittweitenparameter zur Steuerung der Adaptionsgeschwindigkeit und * eine konjugiert komplexe Operation. Ein Blockdiagramm hierzu ist in FIG 2 wiedergegeben. Der Einfachheit halber ist auf die Darstellung der Zeitabhängigkeit (diskreter Zeitindex k) verzichtet. Ein gewünschtes Signal s wird von einem Mikrofon 10 aufgenommen. Es resultiert das Mikrofonsignal m. Eine Signalverarbeitungseinrichtung 11 verarbeitet das Signal weiter. Von dem Mikrofonsignal m wird ein Kompensationssignal c subtrahiert, wodurch ein Fehlersignal e erhalten wird. Dieses Fehlersignal e wird einer Hauptverarbeitungseinheit 12 (z. B. einschließlich einer Filterbank) zugeführt. Das Ausgangssignal x der Hauptverarbeitungseinheit 12 (SP) wird zum einen einem Wandler (z. B. Lautsprecher 13) und zum anderen einem Rückkopplungskompensator 14 zugeführt. Der Rückkopplungskompensator 14 (FBC) stellt zusammen mit seiner spezifischen Verschaltung eine Rückkopplungskompensationseinrichtung dar. Er besitzt die Übertragungsfunktion h, welche als Schätzwert für den akustischen Pfad g vom Lautsprecher 13 zu dem Mikrofon 10 dient. Der Rückkopplungskompensator 14 gibt das Kompensationssignal c=h*x aus. Darüber hinaus wird der Rückkopplungskompensator 14 mit Hilfe des Fehlersignals e gesteuert.

Das akustische Signal a erreicht nicht nur das Trommelfell des Nutzers sondern wird, wie bereits angedeutet, über den Rückkopplungspfad 15 zum Mikrofon 10 rückgekoppelt. Dieser Rückkopplungspfad 15 besitzt die genannte Übertragungsfunktion g.

Nähere Hinweise hierzu finden sich beispielsweise in S. Haykin, Adaptive Filter Theory Englewood Cliffs, NJ: Prentice-Hall, 1996, sowie in Toon van Waterschoot und Marc Moonen, "Fifty years of acoustic feedback control: state of the art and future challenges", Proc. IEEE, Band 99, Nr. 2, Feb. 2011, Seiten 288-327.

Der Parameter µ wird auch als Schrittweite bezeichnet. Mit ihm kann die Adaptionsgeschwindigkeit eines Filters gesteuert werden. Eine geeignete, zeitabhängige Steuerung der Schrittweite µ ist für eine wirksame und stabile Rückkopplungsunterdrückung wichtig. Wenn µ groß ist, adaptiert sich das Filter rasch an Situationsänderungen des akustischen Rückkopplungspfads g, wodurch Rückkopplungspfeifen verhindert wird. Andernfalls, wenn die Schrittweite ständig zu hoch ist, kann eine Fehladaption gegenüber tonalen Signalen (z. B. Musik) die Folge sein.

Es gibt mehrere Konzepte, die Schrittweite µ in geeigneter Weise zu steuern. Bei allen Konzepten müssen jedoch Kompromisse gemacht werden. Im Folgenden werden zwei bekannte Konzepte vorgestellt:

### a) Optimale Schrittweitenschätzung

Durch Treffen von einigen Vereinfachungen wird unter gewissen Voraussetzungen eine theoretische, optimale Schrittweite µ wie folgt bestimmt: *µ*ₒₚₜ∼=*E*{|*c*|²}/*E*{|*e*|²},
wobei E { } den Erwartungswert-Operator bedeutet. Obige Formel hilft, die Adaption zu stabilisieren, aber sie hilft nicht, das obige Problem zu lösen, eine geeignete Schrittweite zur Vermeidung von Fehladaptionen zu finden. In der Praxis sind nämlich die Voraussetzungen, die für die Herleitung obiger Schätzung notwendig sind, nicht erfüllt (z. B. die Annahme von unkorrelierten Hörer- und Mikrofonsignalen sowie die Annahme dass der unbekannte akustische Rückkopplungspfad die Übertragungsfunktion g=0 hat). Aufgrund dieser Mängel ergeben sich Funktionsstörungen.

### b) Durch Rückkopplungsdetektor getriggerte Adaption

In einem Normalmodus ist die Adaption "eingefroren", indem die Schrittweite µ einen sehr kleinen Wert besitzt. Adaption ist nur erlaubt, wenn der Rückkopplungsdetektor aktiv wird, was auf eine Veränderung des akustischen Rückkopplungspfads (g) hindeutet. Folglich wird die Notwendigkeit einer Neuadaption des Rückkopplungsunterdrückungsfilters mit der Übertragungsfunktion h durch den zeitlichen Anstieg des Schrittweitenparameters µ getriggert. Einerseits garantiert das Einfrieren der Adaption Stabilität (keine Fehladaptionen für tonale Anregungssignale), solange der Rückkopplungsdetektor nicht irrtümlich aktiviert wird. Andererseits - und dies ist ein massiver Nachteil - adaptiert die Rückkopplungsunterdrückungseinrichtung nur, wenn der Rückkopplungsdetektor überhaupt aktiv wird. In der Praxis kann es oft vorkommen, dass sich der akustische Rückkopplungspfad (g) nur geringfügig ändert (z. B. beim Hindurchtreten durch eine Tür oder beim Setzen in eine Couch). Dies führt in der Regel zu keiner Rückkopplungsdetektion. Da es zu keiner Adaption kommt, stellt die momentane Übertragungsfunktion h des Rückkopplungsunterdrückungssystems nicht den aktuellen akustischen Pfad (g) dar, was zu einer hörbaren, raueren Schallqualität führt. Die reduzierte Klangschärfe wird solange andauern, bis der Rückkopplungsdetektor aktiv wird, was üblicherweise von einem Rückkopplungspfeifen begleitet wird. Als Gegenmaßnahme könnte die Empfindlichkeit des Rückkopplungsdetektors angepasst werden, sodass auch geringfügige Änderungen des akustischen Pfads erkannt werden. Dies führt aber zu vermehrten fehlerhaften Rückkopplungsdetektionen und damit zu mehr Artefakten.

Beide Steuerungsverfahren für die Schrittweite µ können natürlich miteinander genutzt werden. Ein entsprechendes Szenario ist in FIG 3 dargestellt. Das dargestellte Blockdiagramm basiert im Wesentlichen auf dem von FIG 2. Es wird diesbezüglich auf die obige Beschreibung verwiesen. Zusätzlich zu dem System von FIG 2 ist hier in die Signalverarbeitungseinrichtung 11 ein Rückkopplungsdetektor 16 (FD) integriert, der das Mikrofonsignal m aufnimmt. Sein Ausgangssignal wird einer Schrittweitensteuerungseinheit 17 (SWS) zugeführt, mit der die Schrittweite µ bei der Adaption des Rückkopplungskompensators 14 gesteuert wird. Die Schrittweite µ wird hier also nicht wie in dem Beispiel von FIG 2 anhand des Fehlersignals e gesteuert. Als zusätzliche Eingangsgröße erhält der Rückkopplungskompensator 14 das Fehlersignal e ebenso wie die Schrittweitensteuerungseinheit 17. Letztere erhält als weitere Eingangsgröße das Kompensationssignal c des Rückkopplungskondensators 14.

Der Nutzer eines derartigen Rückkopplungsunterdrückungssystems muss jedoch mit einem Kompromiss leben. Entweder akzeptiert er eine raue Schallqualität bei nicht detektierten Pfadänderungen, oder er akzeptiert falsche Rückkopplungsdetektionen mit dem Risiko von Fehladaptionen, was zu tonalen Störungen oder anderen Verarbeitungsartefakten führt.

Die US 2011/0164762 A1 beschreibt ein Verfahren zur Rückkopplungsunterdrückung eines Verstärkers durch Phasen- bzw. Frequenzverschiebung und eine Rückkopplungsunterdrückungseinrichtung. Dabei wird das Eingangssignal mit einer Eingangsfrequenz derart verarbeitet, dass das Ausgangssignal die gleiche Amplitude, jedoch eine zusätzliche Phase, die insbesondere zeitlich variiert, hat.

Die US 2006/0008076 A1 beschreibt eine adaptive Rückkopplungsunterdrückungseinheit für in Hallen oder Auditorien installierte Verstärkersysteme mit einer Mehrzahl an adaptiven Filtern, die so ausgestaltet sind, dass die Aktualisierung der jeweiligen Filterkoeffizienten in unterschiedlich langen Zeitintervallen erfolgt, wobei die Aktualisierung der Filterkoeffizienten des jeweiligen Filters weiterhin periodisch erfolgt.

Die US 2008/0279395 A1 offenbart ein Verfahren zur Rückkopplungsunterdrückung, bei dem ein Eingangssignal mit einem durch eine Rückkopplungsschätzeinrichtung geschätzten Rückkopplungssignal durch einen Addierer kombiniert und einer Frequenzverschiebungseinheit zugeführt wird. Zumindest ein Teil dieses Signals wird im Anschluss durch einen Verstärker verstärkt und mit dem unverstärkten Ausgangssignal der Frequenzverschiebungseinheit kombiniert und als Ausgangssignal ausgegeben. Die Frequenzverschiebungseinheit wird dabei nur von Zeit zu Zeit, z.B. periodisch, aktiviert.

Die US 2007/0258579 A1 offenbart ein Verfahren zur Stereo-Hall-Auslöschung für Telekonferenz-Systeme.

Die Aufgabe der vorliegenden Erfindung besteht somit darin, Artefakte bei der automatischen Adaption von Rückkopplungsunterdrückungseinrichtungen zu vermindern.

Erfindungsgemäß wird diese Aufgabe gelöst durch ein Verfahren wie in Anspruch 1 und eine entsprechende Einrichtung wie in Anspruch 5.

In vorteilhafter Weise wird also der Adaptionsvorgang der Rückkopplungsunterdrückungseinrichtung periodisch aktiviert. Damit kann gewährleistet werden, dass selbst bei geringfügigen Pfadänderungen, bei denen der Rückkopplungsdetektor nicht anspricht, Adaptionen des Rückkopplungsunterdrückungssystems stattfinden. Die Adaption erfolgt jedoch nicht immer unmittelbar, aber zumindest in einem absehbaren Zeitraum.

Bei dem Adaptionsvorgang wird ein adaptives Filter mit einer veränderbaren Schrittweite adaptiert. Damit lässt sich die Adaption je nach Bedarf rascher und weniger rasch durchführen.

Das Aktivieren des Adaptionsvorgangs erfolgt mit einem periodischen Aktivierungssignal, das mehr als zwei Werte aufweist, wobei die Werte in Abhängigkeit von einer aktuellen Hörsituation verändert werden. D. h. das Aktivierungssignal kann auch mehrere Zustände aufweisen (mehrere diskrete zustände) oder sogar einen stetigen Verlauf besitzen. Damit sind sogenannte weiche Entscheidungen für das Anstoßen des Adaptionsvorgangs möglich.

Hierbei kann das Aktivieren des Adaptionsvorgangs dadurch erfolgen, dass die Schrittweite sprunghaft erhöht wird. Die sprunghafte Erhöhung führt zu einer kurzen Fehlanpassung, wodurch eine sofortige Neuanpassung initiiert wird.

Der Adaptionsvorgang kann parallel bzw. unabhängig von dem periodischen Aktivieren auch von einem Rückkopplungsdetektor aktiviert werden, wenn von ihm eine Rückkopplung detektiert wird. Dadurch kann auch während einer vorgegebenen Triggerperiode bei Bedarf adaptiert werden.

Gemäß einer speziellen Ausführungsform kann die Zeitdauer des Einzustands oder die Zeitdauer zwischen zwei zeitlich aufeinanderfolgenden Einzuständen in Abhängigkeit von einer aktuellen Hörsituation verändert werden. Insbesondere kann eine aktuelle Hörsituation durch ein Klassifikationsergebnis eines Klassifikators repräsentiert werden. In Abhängigkeit davon wird dann ein "high"-Zustand und/oder ein "low"-Zustand in seiner Zeitdauer verändert.

Darüber hinaus kann mit dem Aktivieren des Adaptionsvorgangs der Rückkopplungsunterdrückungseinrichtung ein Frequenzverschiebungsalgorithmus oder ein Frequenzkompressionsalgorithmus gestartet werden. Hierdurch lässt sich die Stabilität der Rückkopplungsunterdrückung weiter verbessern.

Die vorliegende Erfindung ist anhand der beigefügten Zeichnungen näher erläutert, in denen zeigen:
- FIG 1: den prinzipiellen Aufbau eines Hörgeräts gemäß dem Stand der Technik;
- FIG 2: ein Blockdiagramm zu einer einfachen Rückkopplungsunterdrückung gemäß dem Stand der Technik;
- FIG 3: ein Blockdiagramm zu einer Rückkopplungsunterdrückung mit Schrittweitensteuerung gemäß dem Stand der Technik; und
- FIG 4: ein Blockdiagramm zu einer Rückkopplungsunterdrückung mit periodischer Aktivierung gemäß der vorliegenden Erfindung.

Die nachfolgend näher geschilderten Ausführungsbeispiele stellen bevorzugte Ausführungsformen der vorliegenden Erfindung dar.

Die Rückkopplungsunterdrückung, wie sie unten beschrieben ist, kann in jedem Audiosystem und insbesondere in jeder Hörvorrichtung, vor allem auch in Hörgeräten, genutzt werden.

In dem eingangs beschriebenen Normalmodus ist die Adaption bei bekannten Systemen eingefroren, indem die Schrittweite µ für die Anpassung sehr klein gewählt wird. Erfindungsgemäß wird nun vorgeschlagen, dass die Schrittweite µ periodisch auf einen höheren bzw. vorgegebenen hohen Wert gesetzt wird. Diese Erhöhung der Schrittweite unabhängig von der jeweiligen aktuellen akustischen Situation führt zu einer spontanen Neuanpassung der Rückkopplungsunterdrückung. Dies bedeutet, dass die Rückkopplungsunterdrückung von einem eingefrorenen Zustand in einen Adaptionszustand übergeführt wird. Dieses periodische Triggern bzw. Anstoßen der Adaption kann zusätzlich oder parallel zu bestehenden Schrittweitensteuerverfahren eingesetzt werden.

Ein schematisches Blockdiagramm eines Systems mit erfindungsgemäßer Rückkopplungsunterdrückungseinrichtung ist in FIG 4 wiedergegeben. Diese Figur gibt auch entsprechende Verfahrensschritte zum Adaptieren der Rückkopplungsunterdrückung wieder. Die Basis bildet das System von FIG 3. Es wird hinsichtlich des erfindungsgemäßen Systems also ausdrücklich auf die Beschreibung von FIG 3 bzw. FIG 2 hingewiesen. Gleiche Komponenten besitzen in FIG 3 und in FIG 4 gleiche Bezugszeichen und sie üben auch, sofern nicht anders beschrieben, die gleiche Funktion aus.

FIG 4 zeigt, dass in die Signalverarbeitungseinrichtung 11 der Hörvorrichtung eine zusätzliche Aktivierungseinrichtung 18 eingezeichnet ist. Ihr Ausgangssignal wird der Schrittweitensteuerung 17 zugeführt. Die Aktivierungseinrichtung 18 ist im einfachsten Fall so ausgebildet, dass sie ein periodisches binäres Signal 19 mit unveränderter Struktur bereitstellt. Dieses binäre Signal 19 weist nur zwei verschiedene Zustände, nämlich einen Einzustand (z. B. "high") und einen Auszustand (z. B. "low") auf. Sobald das Aktivierungssignal 19 im Einzustand ist, bzw. an einer Flanke vom Auszustand zum Einzustand, wird die Schrittweite µ in der Schrittweitensteuerung 17 für den Rückkopplungskompensator 14 (sprunghaft) deutlich erhöht.

Die Aktivierungseinrichtung 18 kann auch so ausgebildet sein, dass sie andere Aktivierungssignale 20, 21 erzeugt. Dabei kann sie nur eines dieser Aktivierungssignale 19 bis 21 oder auch mehrere davon erzeugen.

Stellvertretend für andere Aktivierungssignale sind hier das Aktivierungssignal 20, bei dem die Signalperiode veränderbar ist, und das Aktivierungssignal 21 genannt, das nicht rein binär ist und auch Zwischenwerte annehmen kann. Gegebenenfalls wird die Aktivierungseinrichtung 18 von anderen Komponenten der Signalverarbeitungseinrichtung 11 angesteuert, um das auszugebende Aktivierungssignal in Abhängigkeit von aktuellen Signalverarbeitungsgrößen zu verändern. Derartige Ansteuermöglichkeiten sind in FIG 4 nicht eingezeichnet.

Wenn in einem konkreten Ausführungsbeispiel das Aktivierungssignal (Aktivierungstrigger) für die Schrittweite µ z. B. "low" (Auszustand) ist, bleibt die Rückkopplungsunterdrückungseinrichtung im eingefrorenen Zustand. Wenn das Aktivierungssignal hingegen "high" (Einzustand) ist, adaptiert das Filter der Rückkopplungsunterdrückungseinrichtung neu, sodass eine Anpassung an die aktuelle akustische Rückkopplungssituation (g) erfolgt. Wenn sich das periodische Aktivierungssignal in einem "low"-Zustand befindet und der Rückkopplungsdetektor 16 aktiv wird, wird die Schrittweite µ ebenfalls adaptiert.

Im Folgenden werden mehrere Möglichkeiten dargestellt, wie die Adaption der Rückkopplungsunterdrückung aktiviert bzw. die Schrittweite µ erhöht werden kann.
a) Die Zeitdauer des "low"-Zustands und die Zeitdauer des "high"-Zustands sind entweder gleich oder voneinander verschieden. Beispielsweise kann das Aktivierungssignal die Struktur besitzen: 1 Sekunde "low", 1 Sekunde "high", 1 Sekunde "low", 1 Sekunde "high", etc. Entsprechend einem anderen Beispiel besitzt das Aktivierungssignal die Struktur: 5 Sekunden "low", 1 Sekunde "high", 5 Sekunden "low", 1 Sekunde "high", 5 Sekunden "low", etc.
b) Die Zeitdauer zwischen zwei aufeinanderfolgenden "high"-Zuständen (Periodendauer) und die Zeitdauer des "high"-Zustands selbst kann während des Betriebs entweder fest oder variabel sein. Die variable Zeitdauer kann beispielsweise in Abhängigkeit von einer Entscheidung des Rückkopplungsdetektors und/oder in Abhängigkeit von einer Klassifikation der aktuellen Hörsituation ermittelt werden (vergleiche Aktivierungssignal 20).
c) Das periodische Aktivierungssignal ist so gestaltet (vergleiche Aktivierungssignal 21), dass eine sogenannte weiche Entscheidung möglich wird. Bei einer weichen Entscheidung erfolgt der Übergang der Schrittweite µ kontinuierlich, wodurch eine flexiblere und situationsangepasste Steuerung der Anpassgeschwindigkeit möglich wird.
d) Es besteht die Möglichkeit, die periodische Aktivierung mit anderen Stabilitätsmaßnahmen bei der Adaption zu kombinieren. Beispielsweise kann eine Frequenzverschiebung oder Frequenzkompression angeschaltet werden, wenn sich das periodische Trigger- bzw. Aktivierungssignal im "high"-Zustand befindet.

Erfindungsgemäß wird somit die Schrittweitensteuerung der Rückkopplungsunterdrückungseinrichtung periodisch angestoßen. Damit werden die Filterkoeffizienten von Zeit zu Zeit erneuert, wodurch der eingefrorene Zustand etwas aufgeweicht wird. Damit ist es nicht unbedingt notwendig, dass der Rückkopplungsdetektor ein entsprechendes Rückkopplungsereignis aufspürt. Hierdurch ergibt sich der Vorteil, dass während der meisten Zeit einer typischen Nutzung das periodische Aktivierungssignal in einem "low"-Zustand gehalten werden kann, sodass die Adaption eingefroren wird. Damit entstehen keine Verarbeitungs- oder Fehlanpassungs-Artefakte der Rückkopplungsunterdrückungseinrichtung.

Bei geringfügigen Änderungen des akustischen Pfads hatten bekannte Schrittweitensteuerungen den eingefrorenen Zustand nicht verlassen, was zu rauer, metallischer Schallqualität führt. Dieser Zustand wurde beibehalten, bis eine Änderung des akustischen Pfads so gravierend wurde, dass ein Rückkopplungsdetektor anschlug oder bis der Hörgeräteträger selbst mit seiner Hand eine Rückkopplung provozierte. Nur so konnte die Situation der mangelnden Anpassung behoben werden. Dies aber bedeutete, dass für die Situationsänderung ein Rückkopplungspfeifen unvermeidbar war. Mit der erfindungsgemäßen periodischen Aktivierung des Anpassvorgangs wird die Zeitspanne automatisch eingeschränkt, in der die Rückkopplungsunterdrückungseinrichtung in dem unkomfortablen Zustand verweilt. Bei entsprechend kurzer Periode des Aktivierungssignals ist dieser unkomfortable Zustand vorüber, bevor der Träger der Hörvorrichtung sich der rauen Schallqualität überhaupt bewusst ist. Darüber hinaus verursacht die Neuadaption an die Änderung des akustischen Pfads durch die periodische Aktivierung kein zusätzliches Rückkopplungspfeifen wie früher. Die Reduktion der Häufigkeit von Rückkopplungspfeifen erhöht somit den Tragekomfort von Hörvorrichtungen und das Vertrauen in ein gut funktionierendes Instrument.

## Patentansprüche

1. Verfahren zum Adaptieren einer Rückkopplungsunterdrückungseinrichtung einer Hörvorrichtung an eine vorgegebene Situation durch
- periodisches Aktivieren eines Adaptionsvorgangs der Rückkopplungsunterdrückungseinrichtung und
- Durchführen des Adaptionsvorgangs der Rückkopplungsunterdrückungseinrichtung, wobei bei dem Adaptionsvorgang ein adaptives Filter zum Adaptieren an Situationsänderungen eines akustischen Rückkopplungspfads (g) adaptiert wird, wobei das adaptive Filter eine veränderbare Schrittweite aufweist, die die Adaptionsgeschwindigkeit des adaptiven Filters steuert,
**dadurch gekennzeichnet, dass**
das Aktivieren mit einem periodischen, nicht rein binären Aktivierungssignal (21) erfolgt, das mehr als zwei Werte aufweist, und wobei die Werte in Abhängigkeit von einer aktuellen Hörsituation verändert werden.

2. Verfahren nach Anspruch 1, wobei das Aktivieren dadurch erfolgt, dass die Schrittweite sprunghaft erhöht wird.

3. Verfahren nach einem der vorhergehenden Ansprüche, wobei der Adaptionsvorgang parallel zu dem periodischen Aktivieren von einem Rückkopplungsdetektor (16) aktiviert wird, wenn von ihm eine Rückkopplung detektiert wird.

4. Verfahren nach einem der vorhergehenden Ansprüche, wobei mit dem Aktivieren des Adaptionsvorgangs der Rückkopplungsunterdrückungseinrichtung ein Frequenzverschiebungsalgorithmus oder ein Frequenzkompressionsalgorithmus gestartet wird.

5. Rückkopplungsunterdrückungseinrichtung für eine Hörvorrichtung mit
- einer Adaptionseinrichtung zum Adaptieren der Rückkopplungsunterdrückungseinrichtung an eine vorgegebene Situation und
- einer Aktivierungseinheit (18) zum Aktivieren der Adaptionseinrichtung,
- wobei die Adaptionseinrichtung mit der Aktivierungseinrichtung (18) periodisch aktivierbar ist,
- wobei bei dem Adaptionsvorgang ein adaptives Filter zum Adaptieren an Situationsänderungen eines akustischen Rückkopplungspfads (g) adaptierbar ist, wobei das adaptive Filter eine veränderbare Schrittweite aufweist, die die Adaptionsgeschwindigkeit des adaptiven Filters steuert,
**dadurch gekennzeichnet, dass**
die Aktivierungseinheit (18) derart ausgebildet ist, dass das Aktivieren mit einem periodischen, nicht rein binären Aktivierungssignal (21) erfolgt, das mehr als zwei Werte aufweist, wobei die Werte in Abhängigkeit von einer aktuellen Hörsituation veränderbar sind.

## Claims

1. Method for adapting a feedback suppression device of a hearing device to a prescribed situation by
- periodically activating an adaptation process of the feedback suppression device and
- performing the adaptation process of the feedback suppression device, wherein the adaptation process involves an adaptive filter for adapting to changes of situation on an acoustic feedback path (g) being adapted, wherein the adaptive filter has an alterable step size that controls the speed of adaptation of the adaptive filter,
**characterized in that**
the activation is effected using a periodic, not purely binary, activation signal (21) that has more than two values and wherein the values are altered on the basis of a current hearing situation.

2. Method according to Claim 1, wherein the activation is effected by virtue of the step size being increased erratically.

3. Method according to either of the preceding claims, wherein the adaptation process is activated in parallel with the periodic activation by a feedback detector (16) when the latter detects feedback.

4. Method according to one of the preceding claims, wherein the activation of the adaptation process of the feedback suppression device prompts a frequency shifting algorithm or a frequency compression algorithm to be started.

5. Feedback suppression device for a hearing device having
- an adaptation device for adapting the feedback suppression device to a prescribed situation and
- an activation unit (18) for activating the adaptation device,
- wherein the adaptation device can be periodically activated using the activation device (18),
- wherein the adaptation process involves an adaptive filter for adapting to changes of situation on an acoustic feedback path (g) being able to be adapted, wherein the adaptive filter has an alterable step size that controls the speed of adaptation of the adaptive filter,
**characterized in that**
the activation unit (18) is in a form such that the activation is effected using a periodic, not purely binary, activation signal (21) that has more than two values, wherein the values can be altered on the basis of a current hearing situation.

## Revendications

1. Procédé d'adaptation d'un dispositif de suppression de l'effet Larsen d'un dispositif auditif sur une situation prescrite par
- adaptation périodique d'un processus d'adaptation du dispositif de suppression de l'effet Larsen et
- exécution du processus d'adaptation du dispositif de suppression de l'effet Larsen, dans lequel lors du processus d'adaptation un filtre adaptatif pour s'adapter aux variations de situation d'un trajet de rétroaction acoustique (g) est adapté, dans lequel le filtre adaptatif présent un incrément variable, qui commande la vitesse d'adaptation du filtre adaptatif,
**caractérisé en ce que**
l'activation a lieu avec un signal d'activation (21) périodique, n'étant pas purement binaire, qui présente plus de deux valeurs et dans lequel les valeurs sont modifiées en fonction d'une situation auditive actuelle.

2. Procédé selon la revendication 1, dans lequel l'activation est effectuée en augmentant par à-coups l'incrément.

3. Procédé selon une des revendications précédentes, dans lequel le processus d'adaptation est activé en parallèle à l'activation périodique par un détecteur d'effet Larsen (16), quand un effet Larsen a été détecté par ce dernier.

4. Procédé selon une des revendications précédentes, dans lequel avec l'activation du processus d'adaptation du dispositif de suppression d'effet Larsen, un algorithme de décalage de fréquence ou un algorithme de compression de fréquence est démarré.

5. Procédé de suppression de l'effet Larsen pour un dispositif auditif comportant :
- un dispositif d'adaptation pour adapter le dispositif de suppression d'effet Larsen à une situation prescrite et
- une unité d'activation (18) pour activer le dispositif d'adaptation,
- dans lequel le dispositif d'adaptation est activable périodiquement avec le dispositif d'activation (18),
- dans lequel lors du processus d'adaptation un filtre adaptatif pour s'adapter aux variations de situation d'un trajet de rétroaction acoustique (g) peut être adapté, dans lequel le filtre adaptatif présente un incrément variable, qui commande la vitesse d'adaptation du filtre adaptatif,
**caractérisée en ce que**
l'unité d'activation (18) est réalisée de telle sorte que l'activation a lieu avec un signal d'activation (21) périodique, n'étant pas purement binaire, qui présente plus de deux valeurs, dans lequel les valeurs sont modifiables en fonction d'une situation auditive actuelle.
